# EUROPÄISCHE PATENTANMELDUNG

(11) **EP 0 903 301 A1**
(43) Veröffentlichungstag der Anmeldung: **24.03.1999**
(21) Anmeldenummer: 98117088.9
(22) Anmeldetag: 10.09.1998
(51) Int. Cl.: B65D 51/24

(54) **Behälteranordnung mit mindestens einem flaschenförmigen Behälter und mit einer Aufnahmeeinrichtung**

(30) Priorität: 18.09.1997 DE 19741112
(71) Anmelder: Henkel Kommanditgesellschaft auf Aktien, 40589 Düsseldorf-Holthausen (DE)
(72) Erfinder: Mühlhausen, Georg, Dipl., 40597 Düsseldorf (DE); Weltgen, Paul-Otto, 40724 Hilden (DE)

(57) **Zusammenfassung**

Mit einer Behälteranordnung mit mindestens einem flaschenförmigen Behälter für flüssige Produkte, der im Kopfbereich eine verschließbare Behälteröffnung aufweist, und mit einer Aufnahmeeinrichtung mit wenigstens einem Stellplatz für den wenigstens einen Behälter, soll eine Lösung geschaffen werden, mit der ein oder mehrere flaschenförmige Behälter im Bereich des üblichen Einsatzortes für die Verwendung des im Behälter befindlichen Produktes selbst aufbewahrt werden können, wobei die Behälterentnahme und die Behälteröffnung leicht handhabbar sein soll.

Dies wird dadurch erreicht, daß die verschließbare Behälteröffnung des wenigstens einen Behälters (6) mit einer mit mindestens einem Öffnungschlitz versehenen Verschlußmembran (7) ausgerüstet ist, welche bei Druckanwendung öffnet und bei Druckentlastung schließt, und daß der wenigstens eine Stellplatz (2) der Aufnahmeeinrichtung (1) zur formschlüssigen Aufnahme des Kopfbereiches des jeweiligen Behälters (6) ausgebildet und mit einem in den Bereich der Verschlußmembran (7) eingreifenden und einer Öffnung der Verschlußmembran (7) entgegenwirkenden zapfenförmigen Dichtelement (5) versehen ist.

## Beschreibung

Die Erfindung betrifft eine Behälteranordnung mit mindestens einem flaschenförmigen Behälter für flüssige Produkte, der im Kopfbereich eine verschließbare Behälteröffnung aufweist, und mit einer Aufnahmeeinrichtung mit wenigstens einem Stellplatz für den wenigstens einen Behälter.

Grundsätzlich ist es bekannt, flaschenförmige Behälter zur Lagerung und/oder zum Transport in Flaschenkästen oder kleinere Flaschenträger einzustellen, wozu die Kästen oder Träger an die flaschenförmigen Behälter angepaßte Stellplätze aufweisen. Die flaschenförmigen Behälter werden dabei üblicherweise stehend in die kastenförmige Aufnahmeeinrichtung eingestellt und können bei Bedarf entnommen werden. Nach Entnahme einer Flasche wird diese jedoch üblicherweise erst dann wieder in die kastenförmige Aufnahmeeinrichtung zurückgegeben, wenn die Flasche vollständig entleert ist.

Derartige bekannte Lösungen, die üblicherweise für Getränkeflaschen verwendet werden, sind nicht dazu geeignet, dauer-haft auch flaschenförmige Behälter aufzunehmen, die beispielsweise flüssige Reinigungsmittel enthalten und nach ihrer Entnahme aus dem Flaschenkasten nicht mit einem Mal entleert werden, sondern nach der Entnahme einer bestimmten Produktmenge wieder verschlossen und abgestellt werden. Es ist nicht üblich, solche flaschenförmigen Reinigungsmittelbehälter in einen kastenförmigen Träger einzustellen, diese Behälter werden häufig außerhalb des Sanitärbereiches beispielsweise in einem Regal oder einem Schrank oder dergl. abgestellt. Dies hat jedoch den Nachteil, daß ein Produktbehälter somit am eigentlichen Anwendungsort, beispielsweise im Bereich eines WC-Topfes oder einer sonstigen sanitären Einrichtung, nicht direkt verfügbar ist.

Aufgabe der Erfindung ist es, eine Lösung zu schaffen, mit der ein oder mehrere flaschenförmige Behälter im Bereich des üblichen Einsatzortes für die Verwendung des im Behälter befindlichen Produktes selbst aufbewahrt werden können, wobei die Behälterentnahme und die Behälteröffnung leicht handhabbar sein soll.

Diese Aufgabe wird mit einer Behälteranordnung der eingangs bezeichneten Art erfindungsgemäß dadurch gelöst, daß die verschließbare Behälteröffnung des wenigstens einen Behälters mit einer mit mindestens einem Öffnungsschlitz versehenen Verschlußmembran ausgerüstet ist, welche bei Druckanwendung öffnet und bei Druckentlastung schließt, und daß der wenigstens eine Stellplatz der Aufnahmeeinrichtung zur formschlüssigen Aufnahme des Kopfbereiches des jeweiligen Behälters ausgebildet und mit einem in den Bereich der Verschlußmembran eingreifenden und einer Öffnung der Verschlußmembran entgegenwirkenden zapfenförmigen Dichtelement versehen ist.

Mit der Erfindung wird eine Lösung zur Verfügung gestellt, mit der die vorbeschriebene Aufbewahrungsproblematik im Bereich des eigentlichen Produkteinsatzortes, d.h. beispielsweise im Sanitärbereich, vollständig gelöst wird. Die Aufnahmeeinrichtung selbst, die vorteilhaft optisch ansprechend gestaltet werden kann, kann beispielsweise neben einer Toilette oder dergl. auf dem Boden abgestellt oder an einer Wand befestigt werden und in diese Aufnahmeeinrichtung können auf einfache Weise ein oder mehrere flaschenförmige Behälter eingestellt werden. Die Behälter selbst werden dabei über Kopf in die Aufnahmeeinrichtung eingestellt und werden dadurch gegen ein unbeabsichtigtes Öffnen sicher vom zapfenförmigen Dichtelement im jeweiligen Stellplatz der Aufnahmeeinrichtung in Verschlußposition gehalten, auch wenn versehentlich Druck auf den Behälter ausgeübt wird, der eigentlich zu einer Öffnung des Membranverschlusses des Behälters führen würde.

Grundsätzlich sind Behälter mit Membranverschlüssen bekannt, beispielsweise aus EP 0 545 678 A2. Einem solchen Behälter kann zusätzlich auch noch ein Verschlußdeckel zugeordnet sein, der einem unbeabsichtigten Öffnen des Behälters durch Druckausübung auf denselben entgegenwirkt. Mit der Erfindung wird ein solcher zusätzlicher Deckel für die einzelnen Behälter jedoch entbehrlich, die Behälter können getrennt von der Aufnahmeeinrichtung verkauft werden, wobei der Membranverschluß beispielsweise durch eine einfache Klebefolie oder dergl. verschlossen werden kann, ohne daß es eines zusätzlichen Deckels bedarf. Der eigentliche sichere Verschluß erfolgt, nachdem der jeweilige Behälter in die Aufnahmeeinrichtung eingestellt worden ist.

In besonders vorteilhafter Ausgestaltung ist vorgesehen, daß die Verschlußmembran derart ausgebildet ist, daß sie in Verschlußposition topfförmig einwärts gerichtet angeordnet ist. Ist die Membran so gestaltet, verformt sie sich bei Ausübung von Druck auf die Behälterwandungen durch Aufstülpen dieses topfförmigen Bereiches der Verschlußmembran, einer solchen Aufstülpung wirkt jedoch das zapfenförmige Dichtelement am jeweiligen Stellplatz sicher entgegen, so daß dann, wenn der Behälter in die Aufnahmeeinrichtung eingestellt ist, eine ungewünschte Produktentnahme sicher vermieden wird. Gleichzeitig wird auch das Einstellen des Behälters in die Aufnahmeeinrichtung erleichtert, weil das zapfenförmige Dichtelement auch als Zentriereinrichtung für den Behälter dient.

Die Handhabung zwecks Behältereingabe und Entnahme wird noch dadurch verbessert, daß die Standfläche des wenigstens einen Stellplatzes bevorzugt geneigt angeordnet ist.

Eine weitere Verbesserung der Handhabung ergibt sich vorteilhaft dadurch, daß der jeweilige Stellplatz angrenzend an die Standfläche einen konischen Aufnahmebereich aufweist und der Kopfbereich des Behälters entsprechend konisch ausgebildet ist.

Ist die Behälteranordnung zur Aufnahme mehrerer Behälter ausgebildet, ist vorteilhaft vorgesehen, daß die Stellplätze nebeneinander in der Aufnahmeeinrichtung angeordnet sind. Die Stellplätze können dabei auch für unterschiedliche Behältergrößen unterschiedlich groß sein, dies hängt davon ab, für welche Art von Produkten die Behälteranordnung im einzelnen angeboten wird.

Weiterhin ist vorteilhaft vorgesehen, daß der wenigstens eine Behälter eine Nachfüllöffnung aufweist. Es ist dann möglich, einfache Nachfüllbeutel oder dergl. zu verwenden, um einen auf die Aufnahmeeinrichtung abgestimmten einzelnen Behälter wieder auffüllen zu können, wenn er vollständig entleert ist.

Vorteilhaft ist weiterhin vorgesehen, daß die Verschlußmembran in eine auf den Kopfbereich des Behälters aufschraubbare Verschlußkappe integriert ist. Durch Abschrauben der Verschlußkappe wird dann der als Nachfüllöffnung dienende Behälteraustritt zugänglich und der Behälter kann befüllt werden.

Die Erfindung ist nachstehend anhand der Zeichnung bei- spielsweise näher erläutert. Diese zeigt in:
- Fig. 1: in perspektivischer Darstellung eine erfindungsgemäße Behälteranordnung und
- Fig. 2: einen Schnitt durch die Behälteranordnung nach Figur 1.

Eine erfindungsgemäße Behälteranordnung weist zunächst eine Aufnahmeeinrichtung 1 auf, die im dargestellten Ausführungsbeispiel drei nebeneinander angeordnete muldenförmige Stellplätze 2 aufweist. Jeder Stellplatz 2 ist bevorzugt mit einer geneigt angeordneten Standfläche 3 ausgerüstet, die an diese angrenzende ringförmige Wandfläche 4 ist konisch ausgebildet. Im Zentrum jeder Standfläche 3 ist ein zapfenförmiges Dichtelement 5 angeordnet, dessen Funktion nachfolgend noch näher erläutert wird.

Die so gestaltete Aufnahmeeinrichtung 1, die beispielsweise aus Kunststoff im Spritzguß hergestellt werden kann, kann entweder so ausgebildet sein, daß sie auf einer Fußbodenfläche abgestellt werden kann, oder sie kann rückseitig mit einer Wandhalterung versehen sein, um sie an einer Wand zu befestigen. Dabei ist die Wandhalterung bevorzugt so gestaltet, daß die Aufnahmeeinrichtung 1 auf leicht handhabbare Weise vollständig abgenommen werden kann, um sie von Zeit zu Zeit reinigen zu können

Jeder Stellplatz 2 ist zur Aufnahme eines flaschenförmigen Behälters ausgebildet, der mit 6 bezeichnet ist. Dieser flaschenförmige Behälter 6 wird über Kopf in die Aufnahmeeinrichtung 1 eingestellt, wie in Figuren 1 und 2 zu erkennen ist. Der Kopfbereich des Behälters 6 ist dabei mit einer verschließbaren Behälteröffnung versehen, diese verschließbare Behälteröffnung wird von einer bei Druckanwendung auf die Behälterwandungen öffnenden und Druckentlastung schließenden Verschlußmembran 7 gebildet, die beim Ausführungsbeispiel in eine auf den Kopfbereich des Behälters 6 aufgeschraubte Verschlußkappe 8 integriert ist. Dazu weist der Behälter 6 beim dargestellten Ausführungsbeispiel im Kopfbereich einen rohrförmigen Austritt 9 auf. Durch Abschrauben der Verschlußkappe 8 wird dieser rohrförmige Austritt 9 zugänglich und der Behälter 6 kann aus einer Nachfüllpackung neu befüllt werden.

Ist hingegen die Verschlußkappe 8 in Gebrauchsstellung auf den Behälter 6 aufgeschraubt, so kann durch die Verschlußmembran 7 in der Verschlußkappe 8 hindurch Produkt aus dem Behälter 6 austreten, wenn Druck auf die Behälterwandung 6 ausgeübt wird. Grundsätzlich ist es auch möglich, den Behälter 6 ohne Verschlußkappe 8 zu verwenden, die Verschlußmembran 7 ist dann direkt in den Austrittsbereich des Behälters 6 integriert. Eine Nachfüllung des Behälters 6 ist dann nur mit einer zusätzlichen Nachfüllöffnung möglich.

Die Verschlußmembran 7 ist vorzugsweise topfförmig einwärts gerichtet gestaltet und weist wenigstens einen nicht dargestellten Öffnungsschlitz auf. Bei Druckanwendung auf die Behälterwandungen des Behälters 6 wölbt sich somit die topfförmige Verschlußmembran 7 nach außen und gibt den Öffnungsschlitz frei, so daß Produkt aus dem Behälter 6 austreten kann.

Der Kopfbereich des Behälters 6 ist in Anpassung an die Gestaltung der jeweiligen Wandfläche 4 des jeweiligen Stellplatzes 2 ebenfalls konisch gestaltet, so daß sich der jeweilige Behälter 6 problemlos standsicher in den jeweiligen Stellplatz 2 der Aufnahmeeinrichtung 1 einstellen läßt. Dabei erfolgt auch noch eine zusätzliche Zentrierung dadurch, daß das jeweilige zapfenförmige Dichtelement 5 als Zentrierelement dient. Das zapfenförmige Dichtelement 5 dringt dabei bis in den Bereich der topfförmigen Verschlußmembran 7 ein und hält zwangsweise die Verschlußmembran 7 in ihrer Verschlußposition, auch wenn versehentlich auf den Behälter 6 Druck ausgeübt ist, wenn sich dieser noch in der Aufnahmeeinrichtung 1 befindet.

Eine Produktentnahme aus einem der Behälter 6 ist somit nur möglich, nachdem der Behälter 6 aus der Aufnahmeeinrichtung 1 entnommen worden ist.

Die Behälter 6 sind vorzugsweise als Dauergebrauchsbehältnisse ausgestaltet und können fußseitig im mit 10 angedeuteten Bereich mit einer geeigneten Markierung versehen sein, um ohne die Notwendigkeit von störenden Werbeaufdrucken eine Unterscheidbarkeit der Behälter zu ermöglichen, in denen dann selbstverständlich unterschiedliche Produkte abgefüllt sind. So kann beispielsweise bei Verwendung der dargestellten Behälteranordnung in einem Badezimmer in einem Behälter 6 ein übliches Reinigungsmittel abgefüllt sein, während in einem anderen beispielsweise ein Toilettenreinigungsmittel abgefüllt ist und dergl. mehr.

Natürlich ist die Erfindung nicht auf das dargestellte Ausführungsbeispiel beschränkt. Weitere Ausgestaltungen sind möglich, ohne den Grundgedanken zu verlassen. So ist es selbstverständlich auch möglich, die Stellplätze 2 und die zugehörigen Behälter 6 unterschiedlich groß auszubilden, dies hängt vom jeweiligen Einsatzzweck und den aufzubewahrenden Produkten ab.

## Patentansprüche

1. Behälteranordnung mit mindestens einem flaschenförmigen
Behälter für flüssige Produkte, der im Kopfbereich eine verschließbare Behälteröffnung aufweist, und mit einer Aufnahmeeinrichtung mit wenigstens einem Stellplatz für den wenigstens einen Behälter,
dadurch gekennzeichnet,
daß die verschließbare Behälteröffnung des wenigstens einen Behälters (6) mit einer mit mindestens einem Öffnungschlitz versehenen Verschlußmembran (7) ausgerüstet ist, welche bei Druckanwendung öffnet und bei Druckentlastung schließt, und daß der wenigstens eine Stellplatz (2) der Aufnahmeeinrichtung (1) zur formschlüssigen Aufnahme des Kopfbereiches des jeweiligen Behälters (6) ausgebildet und mit einem in den Bereich der Verschlußmembran (7) eingreifenden und einer Öffnung der Verschlußmembran (7) entgegenwirkenden zapfenförmigen Dichtelement (5) versehen ist.

2. Behälteranordnung nach Anspruch 1,
dadurch gekennzeichnet,
daß die Verschlußmembran (7) derart ausgebildet ist, daß sie in Verschlußposition topfförmig einwärts gerichtet angeordnet ist.

3. Behälteranordnung nach Anspruch 1 oder 2,
dadurch gekennzeichnet,
daß die Standfläche (3) des wenigstens einen Stellplatzes (2) geneigt angeordnet ist.

4. Behälteranordnung nach Anspruch 1 oder einem der folgenden,
dadurch gekennzeichnet,
daß der jeweilige Stellplatz (2) angrenzend an die Standfläche (3) einen konischen Aufnahmebereich (4) aufweist und der Kopfbereich des Behälters (6) entsprechend konisch ausgebildet ist.

5. Behälteranordnung nach Anspruch 1 oder einem der folgenden,
dadurch gekennzeichnet,
daß die Stellplätze (2) nebeneinander in der Aufnahmeeinrichtung (1) angeordnet sind.

6. Behälteranordnung nach Anspruch 1 oder einem der folgenden,
dadurch gekennzeichnet
daß der wenigstens eine Behälter (6) eine Nachfüllöffnung aufweist.

7. Behälteranordnung nach Anspruch 1 oder einem der folgenden,
dadurch gekennzeichnet,
daß die Verschlußmembran (7) in eine auf den Kopfbereich des Behälters (6) aufschraubbare Verschlußkappe (8) integriert ist.
